# EUROPÄISCHE PATENTSCHRIFT

(11) **EP 0 296 356 B1**
(45) Veröffentlichungstag und Bekanntmachung des Hinweises auf die Patenterteilung: **11.08.1993**
(21) Anmeldenummer: 88107906.5
(22) Anmeldetag: 18.05.1988
(51) Int. Cl.: B65B 41/12, B65H 19/12

(54) **Verpackungsmaschine, insbesondere für Zigaretten**
Packaging machine, especially for cigarettes
Machine d'emballage, spécialement pour cigarettes

(30) Priorität: 26.06.1987 DE 3721091
(43) Veröffentlichungstag der Anmeldung: 28.12.1988
(62) Teilanmeldung aus: 92116860.5
(73) Patentinhaber: Focke & Co. (GmbH & Co.), 27283 Verden (DE)
(72) Erfinder: Focke, Heinz, D-2810 Verden/Aller (DE); Wach, Jürgen, D-2800 Bremen (DE)
(74) Vertreter: Bolte, Erich, Dipl.-Ing.

(56) Entgegenhaltungen:
- EP-A- 0 144 009
- DE-A- 3 202 647
- DE-A- 3 501 813

## Beschreibung

Die Erfindung betrifft eine Verpackungsmaschine zur Herstellung von Verpackungen, insbesondere Zigaretten-Verpackungen, aus bahnförmigem Verpackungsmaterial, welches von einer Arbeits-Bobine auf einem Arbeitszapfen abgezogen wird, wobei eine neue "volle" Bobine durch einen Transportzapfen einem Bobinen-Vorrat entnommen, in axialer Ausrichtung vor den Arbeitszapfen gefördert und durch axiales Verschieben auf diesen übertragen wird.

Verpackungsmaschinen mit hoher Leistung, insbesondere Zigaretten-Verpackungsmaschinen, haben einen entsprechend hohen Verbrauch an Verpackungsmaterial. Dieses wird- außer bei der Zuführung von anderweitig gefertigten Einzel-Zuschnitten - als bahnförmiges Material in gewickelten Bobinen der Verpackungsmaschine zur Verfügung gestellt. Daraus werden dann Zuschnitte innerhalb der Verpackungsmaschine gefertigt und verarbeitet.

Angesichts des erheblichen Verbrauchs an Verpackungsmaterial ist es wichtig, Bobinen in ausreichender Zahl und in günstiger Position zur Verfügung zu stellen. Weiterhin ist es wichtig, neue, also "volle" Bobinen über kurze Förderstrecken der Verarbeitungsstation, nämlich Arbeitszapfen, zuzuführen.

Bei einer bekannten Vorrichtung für die Zuführung von Bobinen von einem Bobinen-Vorrat zu einem Arbeitszapfen ist ein Kipphebel mit Transportzapfen durch Spindeltrieb längs einer geradlinigen Förderstrecke verfahrbar. Für die Übernahme einer Bobine aus dem Bobinen-Vorrat sowie zur Übergabe derselben an den Arbeitszapfen wird der Kipphebel mit der Bobine quer zur Förderebene verschwenkt (DE-OS 32 02 647).

Durch den linearen Transport der "vollen" Bobine vom Bobinen-Vorrat zum Arbeitszapfen müssen verhältnismäßig lange Transportwege mit entsprechendem Zeitaufwand zurückgelegt werden. Die Leistungsfähigkeit dieser bekannten Bobinen-Wechselvorrichtung ist dadurch geringer.

Der Erfindung liegt die Aufgabe zugrunde, bei einer Verpackungsmaschine für die Verarbeitung von Bobinen bahnförmigen Verpackungsmaterials die Bobinen-Wechselvorrichtung so auszubilden, daß abgelaufene, "leere" (Arbeits-)Bobinen innerhalb kürzester Zeit gegen neue, "volle" Bobinen ausgewechselt werden können, ohne daß dabei der Betrieb der Verpackungsmaschine unterbrochen werden muß.

Zur Lösung dieser Aufgabe ist die erfindungsgemäße Verpackungsmaschine bzw. deren Bobinen-Wechselvorrichtung dadurch gekennzeichnet, daß der Transportzapfen an einem Transportarm angeordnet ist, der schwenkbar zwischen Bobinen-Vorrat und Arbeitszapfen gelagert ist und jeweils eine ("volle") Bobine längs eines Kreisbogens alternativ vor eine von mehreren, insbesondere zweien, Arbeitszapfen fördert.

Bei der erfindungsgemäßen Verpackungsmaschine sind demnach zwei Arbeitszapfen vorgesehen, vorzugsweise in gemeinsamer horizontaler Ebene mit Abstand nebeneinanderliegend. Das bahnförmige Verpackungsmaterial wird zur Herstellung von Zuschnitten jeweils von einem der beiden Arbeitszapfen abgezogen. Der andere ist für den Wechsel einer leergefahrenen Bobine gegen eine "volle" Bobine bereit. Die Übergabe derselben von einem Bobinen-Vorrat erfolgt erfindungsgemäß durch einen schwenkbaren Transportarm, der so relativ zu den Arbeitszapfen gelagert ist, daß durch kurze Schwenkbewegungen die neue Bobine vor den einen oder anderen Arbeitszapfen gefördert werden kann. Die Übergabe erfolgt zweckmäßigerweise von Hand, da Transportzapfen und Arbeitszapfen gleichachsig ausgerichtet und lediglich ein sehr kurzer axial gerichteter Förderweg zu überwinden ist.

Der Bobinen-Vorrat, insbesondere ein muldenförmiges, langgestrecktes Traggestell, ist vorzugsweise oberhalb der Arbeitszapfen, nämlich oberhalb der weiteren Konstruktionsteile der Verpackungsmaschine, angeordnet, wobei die bevorrateten Bobinen axial ausgerichtet nebeneinandergestellt sind. Dadurch ist an räumlich günstiger Stelle ein verhältnismäßig großer Vorrat zu errichten, ohne daß die Verpackungsmaschine im übrigen beeinträchtigt wird. Das Traggestell kann von der Rückseite der Verpackungsmaschine her leicht mit neuen Bobinen beschickt werden.

Der Transportarm als Überführungsorgan für die "vollen" Bobinen vom Vorrat zu den Arbeitszapfen ist mittig zwischen den Transportzapfen gelagert, so daß kurze Schwenkbewegungen zur einen und anderen Seite die Zustellung der Bobinen ermöglichen. Darüber hinaus ist der Transportarm mit dem Transportzapfen in dessen Axialrichtung verschiebbar zur Übernahme der Bobine aus dem gegenüber den Arbeitszapfen zurückgesetzten Vorrat.

Weitere Einzelheiten der Erfindung betreffen den Aufbau des Transportarms sowie dessen Antrieb und die Ausgestaltung des Bobinen-Vorrats als langgestrecktes Traggestell. Ein Ausführungsbeispiel der erfindungsgemäßen Vorrichtung wird nachfolgend anhand der Zeichnungen näher erläutert. Es zeigt:
- Fig. 1: eine Zigaretten-Verpackungsmaschine in stark vereinfachter Seitenansicht mit Bobinen-Wechselvorrichtung und -Vorrat,
- Fig. 2: die Bobinen-Wechselvorrichtung in schematischem Grundriß,
- Fig. 3: die Bobinen-Wechselvorrichtung in Seitenansicht, in vergrößertem Maßstab,
- Fig. 4: eine Vorderansicht der Bobinen-Wechselvorrichtung,in nochmals vergrößertem Maßstab,
- Fig. 5: eine Seitenansicht bzw. ein Vertikalschnitt in der Ebene V - V zu Fig. 4,
- Fig. 6: einen Horizontalschnitt durch einen Transportarm mit Draufsicht auf einen Transportzapfen, in weiter vergrößertem Maßstab,
- Fig. 7: einen Bobinen-Vorrat im Grundriß.

Die vorliegende Bobinen-Wechselvorrichtung ist integrierter Bestandteil einer Verpackungsmaschine 10, insbesondere für die Herstellung von Zigaretten-Verpackungen. Hierfür wird bahnförmiges Verpackungsmaterial verarbeitet, z.B. Stanniol, Papier oder Kunststoff-Folie. Das Verpackungsmaterial wird in Gestalt von Bobinen 11 zur Verfügung gestellt. Die Materialbahn wird jeweils von einer Arbeitsbobine 12 abgezogen und zur Herstellung von Zuschnitten verarbeitet.

Für die Aufnahme von Arbeitsbobinen 12 sind bei dem vorliegenden Ausführungsbeispiel zwei Arbeitszapfen 13, 14 vorgesehen, die in gemeinsamer Horizontalebene mit Abstand voneinander an einem Maschinengestell 15 gelagert sind. Die Arbeitszapfen 13, 14 sind frei auskragend, einseitig gelagert und durch nicht näher gezeigte Organe innerhalb des Maschinengestells 15 drehend angetrieben. Die Bobinen 11 bzw. Arbeitsbobinen 12 sind mit einem Mittelloch 16 versehen, welches zu den Abmessungen der Arbeitszapfen 13, 14 paßt, so daß die Bobinen 11 bzw. Arbeitsbobinen 12 in Axialrichtung auf die Arbeitszapfen 13, 14 geschoben werden können. Üblicherweise sind die Bobinen 11, 12 mit einem Bobinenkern in Gestalt einer Papphülse (nicht näher gezeigt) versehen, die nach Verbrauch einer Arbeitsbobine 12 vom Arbeitszapfen 13, 14 (manuell) abgezogen wird. Von den Arbeitszapfen 13, 14 befindet sich jeweils einer in Arbeitsstellung. Von diesem wird das Verpackungsmaterial als Materialbahn 17 abgezogen (Arbeitszapfen 14 in Fig. 4), während der andere Arbeitszapfen 13 für die Aufnahme bzw. Bereithaltung einer neuen, "vollen" Bobine 11 vorgesehen ist.

Der Verpackungsmaschine 10 bzw. der Bobinen-Wechselvorrichtung ist ein Bobinen-Vorrat 18 zugeordnet. Dieser ist bei dem vorliegenden Ausführungsbeispiel oberhalb der Verpackungsmaschine 10 bzw. oberhalb des Maschinengestells 15 angeordnet. Der Bobinen-Vorrat 18 besteht im wesentlichen aus einem langgestreckten Traggestell 19, welches sich horizontal quer zur Längsausdehnung der Verpackungsmaschine 10 erstreckt. Der überwiegende Teil des Traggestells 19 befindet sich an der Rückseite der Verpackungsmaschine 10, bei dem Ausführungsbeispiel gemäß Fig. 3 mit einer Stütze 20 am freien Ende. Auf dem Traggestell 19 sind Bobinen 11 in einer größeren Anzahl in parallelen Ebenen und axialer Ausrichtung angeordnet, wobei die Bobinen 11 mit ihrer Umfangsfläche unten auf dem Traggestell 19 aufstehen. Eine jeweils vornstehende bzw. den Arbeitszapfen 13 am nächsten liegende Bobine 11a ist für die Entnahme und Zuführung zu einem der Arbeitszapfen 13, 14 bereit.

Als Transportorgan für die Übernahme einer Bobine 11a aus dem Bobinen-Vorrat 18 und zur Übergabe an einen der beiden Arbeitszapfen 13, 14 dient ein Transportarm 21. An diesem ist im oberen Bereich ein frei abstehender, einseitig gelagerter Transportzapfen 22 angebracht, der ebenfalls zu den Abmessungen des Mittellochs 16 paßt.

Der Transportarm 21 ist in besonderer Weise gelagert und antreibbar. Der Bobinen- Vorrat 18 ist gegenüber der vertikalen Drehebene der Arbeitsbobinen 12 zur Rückseite der Verpackungsmaschine versetzt. Zur Aufnahme einer "vollen" Bobine 11a aus dem Bobinen-Vorrat 18 ist deshalb der Transportarm 21 in Axialrichtung des Transportzapfens 22 verfahrbar, so daß dieser durch Eintritt in das Mittelloch 16 der Bobine 11a diese aufzunehmen vermag.

Mit der auf dem Transportzapfen 22 gehaltenen Bobine 11a wird der Transportarm 21 in entgegengesetzter Richtung verfahren, bis sich die Bobine 11a in einer Ebene vor den Arbeitsbobinen 12 bzw. den Arbeitszapfen 13, 14 befindet. Durch Verschwenken des Transportarms 21 in dieser Ebene längs eines Viertelkreisbogens wird die Bobine 11a vor den einen oder anderen Arbeitszapfen 13, 14 gefahren, und zwar in Axialrichtung auf diesen ausgerichtet. In dieser Stellung wird die Bobine 11a auf den leeren Arbeitszapfen durch Axialverschiebung übergeben, wie in Fig. 2 anhand des Arbeitszapfens 13 gezeigt. Die Übergabe erfolgt zweckmäßigerweise manuell.

Der Transportarm 21 wird nunmehr aus der horizontal gerichteten Übergabeposition (Fig. 2) in die aufrechte Mittelstellung (Fig. 3, 4) zurückgeschwenkt. Durch Verschieben in Axialrichtung wird der Transportzapfen 22 in Richtung auf den Bobinen-Vorrat 18 zur Übernahme der nächsten Bobine 11a bewegt.

Der Transportarm 21 ist zur Durchführung der beschriebenen Bewegungen an einem Betätigungsgestell 23 gelagert, welches in Fig. 2 als axial verschiebbare und drehbare Stange dargestellt ist. Wie aus Fig. 3 und 5 ersichtlich, besteht das Betätigungsgestell 23 aus einer langgestreckten Tragstange 24, die axial verschiebbar im Maschinengestell 15 gelagert ist. Die horizontal gerichtete Tragstange 24 ist im oberen Querschnittsbereich teilzylindrisch ausgebildet und mit einem unteren rechteckigen Ansatz 25 versehen. Letzterer ist an der Unterseite als Zahnstange 26 ausgebildet. Diese steht in Eingriff mit einem Ritzel 27, welches über eine Antriebswelle 28 (Fig. 4) durch einen hier nicht gezeigten Motor drehend in der einen oder anderen Richtung antreibbar ist.

Die Tragstange 24 ist an ihren Enden mit aufwärts gerichteten Tragschenkeln 29, 30 ausgebildet. In diesen sind Enden einer Drehstange 31 drehbar gelagert. Ein freies Lagerende 32 - auf der den Arbeitszapfen 13, 14 zugekehrten Seite des Maschinengestells 15 - ist durch den Tragschenkel 29 hindurchgeführt und mit einem unteren Bereich des Transportarms 21 verbunden. Eine Drehbewegung der Drehstange 31 um die eigene Längsachse bewirkt demnach eine entsprechende Schwenkbewegung des Transportarms 21 in der einen oder anderen Richtung.

Die Drehstange 31 ist axial verschiebbar, jedoch unverdrehbar in einer Führungshülse 33 im Maschinengestell 15 gelagert. Die drehfeste Führung der Drehstange 31 in der Führungshülse 33 wird hier durch Nuten und Federn (Fig. 4) bewirkt.

Die Führungshülse 33 ist ihrerseits drehbar, jedoch axial unverschiebbar in dem Maschinengestell 15 angeordnet. An einem aus dem Maschinengestell 15 herausragenden Ende der Führungshülse 33 ist ein Zahnrad 34 angeordnet. Dieses wird über ein Zwischenzahnrad 35 von einem Antriebsmotor 36 mit Ritzel 37 drehend angetrieben. Das Zwischenzahnrad 35 ist als Zahnring auf einem Ansatz 38 des Maschinengestells 15 drehbar gelagert. Die Tragstange 24 tritt durch den hohlen Ansatz 38 hindurch. Durch reversierbaren Antrieb des Antriebsmotors 36 wird demnach der Transportarm 21 in der einen oder anderen Richtung verschwenkt, und zwar durch entsprechenden Drehantrieb der Drehstange 31. Diese ist hier mittig zwischen den Arbeitszapfen 13, 14 gelagert, auf gleicher Höhe mit diesen.

Das Traggestell 19 für den Bobinen-Vorrat 18 ist so ausgebildet, daß an der vorderen Entnahmeseite für die Bobine 11a ein erhöhter Endanschlag 39 gebildet ist. Die vordere Bobine 11a muß deshalb zunächst leicht angehoben werden, bevor sie aus dem Traggestell 19 herausgenommen werden kann. Zu diesem Zweck ist der Transportzapfen 22 verstellbar am Transportarm 21 gelagert, und zwar in Längsrichtung des Transportarms 21. Dadurch sind auch eventuelle Einstellungen auf unterschiedliche Positionen der Arbeitszapfen 13 und 14 möglich.

Bei dem vorliegenden Ausführungsbeispiel ist der Transportzapfen 22 an einem Tragkörper 40 angebracht, der entlang einer festen Führung verkantungsfrei innerhalb des einseitig offenen, als Hohlkörper ausgebildeten Transportarms 21 verfahrbar ist. Die Führung besteht hier aus seitlichen, fest an Seitenwandungen 41 angebrachten Führungsstangen 42. Diese bestehen aus Rundmaterial. Am Tragkörper 40 angebrachte Stützrollen 43, 44 liegen mit gewölbten Laufflächen formschlüssig an den Führungsstangen 42 an.

Der Tragkörper 40 ist vier derartigen Stützrollen 43, 44 versehen, die je paarweise an einer Führungsstange 42 anliegen.

Zur Verstellung des Tragkörpers 40 in Längsrichtung des Transportarms 21 ist innerhalb desselben drehbar eine Spindel 45 gelagert. Diese wird durch einen ebenfalls innerhalb des Transportarms 21 gelagerten Stellmotor 46 drehend angetrieben. Der Tragkörper 40 ist mit einem als Spindelmuttel 47 dienenden Vorsprung auf der Spindel 45 gelagert.

Zur Übernahme einer Bobine 11a aus dem Bobinen- Vorrat 18 wird demnach zunächst der Transportarm 21 mit dem freien Transportzapfen 22 in die Bobine 11a eingefädelt. Danach wird der Transportzapfen 22 in Längsrichtung des Transportarms 21 verstellt, also aufwärts bewegt, wodurch die Bobine aus dem Traggestell 19 herausgehoben wird und damit freikommt. Sodann wird der Transportarm 21 durch entsprechenden Antrieb des Ritzels 27 auf die Schwenkebene vor der Ebene der Arbeitszapfen 13, 14 verstellt und der Transportzapfen 22 auf die axial gleichgerichtete Stellung des zu beschickenden Arbeitszapfens 13, 14 ausgerichtet. Danach erfolgt die beschriebene Schwenkbewegung des Transportarms 21. Die Einstellbewegung des Transportzapfens 22 kann auch nach der Schwenkbewegung des Transportarms 21 erfolgen.

Das Traggestell 19 für den Bobinen-Vorrat 18 ist ebenfalls in besonderer Weise ausgebildet, nämlich derart, daß die Bobinen 11 selbsttätig und in schonender Weise ständig zum Entnahmeende gefördert werden. Zu diesem Zweck besteht das Traggestell 19 aus mehreren, im vorliegenden Fall zwei, langgestreckten, drehend angetriebenen Tragwalzen 48, 49. Diese sind in Längsrichtung des Traggestells 19 gerichtet und dienen als Trag- und Stützorgane für die Bobinen 11, 11a. In Richtung zur Entnahmeseite sind die Tragwalzen 48, 49 geringfügig divergierend gerichtet, unter einem sehr spitzen Winkel. Durch (gleichgerichteten) Drehantrieb der Tragwalzen 48, 49 wird bewirkt, daß die an der Rückseite aufgegebenen Bobinen 11, 11a stets in Richtung auf den Endanschlag 39 bis zur Dichtlage aneinander gefördert werden. Die Tragwalzen 48, 49 werden zu diesem Zweck durch einen Motor 50 angetrieben. Die zugekehrten Enden der Tragwalzen 48, 49 sind durch einen Hülltrieb, insbesondere durch einen Zahnriemen 51, getrieblich miteinander verbunden.

Da die Bobinen 11, 11a im Bereich des Bobinen-Vorrats 18 durch die Tragwalzen 48, 49 ständig langsam drehend bewegt werden, sind zur Vermeidung von mechanischen Beanspruchungen der freien Vorderseite der Bobine 11a am Endanschlag 39 des Traggestells 19 nach innen vorspringende Stützrollen 52, 53 angebracht. Diese sind mit schräggestellten Achsen gelagert, so daß sie reibungsfrei nach Maßgabe der Drehbewegung der Bobine 11a mit umlaufen und demnach Schleifspuren etc. an dem Verpackungsmaterial vermeiden.

## Patentansprüche

1. Verpackungsmaschine zur Herstellung von Verpackungen, insbesondere Zigaretten-Verpackungen, aus bahnförmigem Verpackungsmaterial, welches von einer Arbeits-Bobine auf einem Arbeitszapfen (13, 14) abgezogen wird, wobei eine neue "volle" Bobine durch einen Transportzapfen (22) einem Bobinen-Vorrat entnommen, in axialer Ausrichtung vor den Arbeitszapfen (13, 14) gefördert und durch axiales Verschieben auf diesen übertragen wird, **dadurch gekennzeichnet,** daß der Transportzapfen (22) an einem Transportarm (21) angeordnet ist, der schwenkbar zwischen Bobinen-Vorrat und Arbeitszapfen gelagert ist und jeweils eine "volle" Bobine (11a) längs eines Kreisbogens vor einen von mehreren, insbesondere zweien, Arbeitszapfen (13, 14) fördert.

2. Vorrichtung nach Anspruch 1, dadurch gekennzeichnet, daß der Transportarm (21) schwenkbar zwischen mehreren, insbesondere zwei, Arbeitszapfen (13, 14) gelagert ist und jeweils eine Bobine (11a) längs eines Kreisbogens alternativ vor einen dieser Arbeitszapfen (13, 14) fördert.

3. Vorrichtung nach Anspruch 1, dadurch gekennzeichnet, daß der Transportzapfen (22) axial verschiebbar ist, insbesondere durch axial verschiebbare Anordnung des Transportarms (21).

4. Vorrichtung nach Anspruch 1 sowie einem oder mehreren der weiteren Ansprüche, dadurch gekennzeichnet, daß ein Schwenklager (Drehstange 31) mittig zwischen den Arbeitszapfen (13, 14) angeordnet ist, insbesondere in derselben horizontalen Ebene wie diese.

5. Vorrichtung nach Anspruch 1 sowie einem oder mehreren der weiteren Ansprüche, dadurch gekennzeichnet, daß der Transportzapfen (22) queraxial verschiebbar ist, insbesondere in Längsrichtung des Transportarms (21).

6. Vorrichtung nach Anspruch 5, dadurch gekennzeichnet, daß der Transportzapfen (22) mit einer kippsicheren Führung am Transportarm (21) verschiebbar gelagert und über einen am Transportarm (21) angebrachten Stellmotor (46) in Längsrichtung des Transportarms (21) verfahrbar ist.

7. Vorrichtung nach Anspruch 6, dadurch gekennzeichnet, daß ein Tragkörper des Transportzapfens (22) mit Stützorganen, insbesondere Stützrollen (43, 44), an feststehenden Führungen (Führungsstangen 42) des Transportarms (21) durch ein mechanisches Getriebe, vorzugsweise durch einen Spindeltrieb (45, 47), verfahrbar ist.

8. Vorrichtung nach Anspruch 1 sowie einem oder mehreren der weiteren Ansprüche, dadurch gekennzeichnet, daß der Transportarm (21) an einem Betätigungsgestell (23) gelagert ist, das durch einen mechanischen Antrieb achsparallel zu den Arbeitszapfen (13, 14) verschiebbar ist.

9. Vorrichtung nach Anspruch 8, dadurch gekennzeichnet, daß das Betätigungsgestell (23) mit einer zu den Arbeitszapfen (13, 14) achsparallel verlaufenden Zahnstange (26) versehen ist, die über einen ortsfesten Vorschubmotor mit Ritzel (27) zur Verstellung des Transportarms (21) quer zu dessen Schwenkebene antreibbar ist.

10. Vorrichtung nach Anspruch 8, dadurch gekennzeichnet, daß am Betätigungsgestell (23) eine langgestreckte Drehstange (31) für die Übertragung von Schwenkbewegungen auf den Transportarm (21) drehbar gelagert ist, die durch einen Antriebsmotor (36) über Zahnräder (37, 35, 34) drehend antreibbar und mit dem Transportarm (21) in Längsrichtung verstellbar ist.

11. Vorrichtung nach Anspruch 10, dadurch gekennzeichnet, daß die Drehstange (31) unverdrehbar, jedoch axial verschiebbar in einer ortsfesten, drehbar gelagerten Führungshülse (33) gelagert ist, deren freies Ende als Zahnrad (34) für den Antrieb durch den Antriebsmotor (36) ausgebildet ist.

12. Vorrichtung nach Anspruch 1 sowie einem oder mehreren der weiteren Ansprüche, dadurch gekennzeichnet, daß der Bobinen-Vorrat (18) oberhalb der Arbeitszapfen (13, 14) bzw. oberhalb eines Maschinengestells (15) zur Aufnahme derselben angeordnet ist, und zwar in einer vertikalen Mittelebene zwischen den Arbeitszapfen (13, 14), wobei die Bobinen (11, 11a) im Bereich des Bobinen-Vorrats (18) in einer Position parallel zur Relativstellung auf den Arbeitszapfen (13, 14) gleichachsig nebeneinander angeordnet sind.

13. Vorrichtung nach Anspruch 11, dadurch gekennzeichnet, daß die Bobinen (11, 11a) im Bereich des Bobinen-Vorrats (18) mit ihren Umfangsflächen auf einem Traggestell (19) lagern, durch das die Bobinen (11, 11a) ständig in Richtung auf eine den Arbeitszapfen (13, 14) zugekehrte Entnahmeposition förderbar sind.

14. Vorrichtung nach Anspruch 13, dadurch gekennzeichnet, daß die Bobinen (11, 11a) mit ihren Umfangsflächen auf mehreren, insbesondere zwei, Tragwalzen (48, 49) ruhen, die in Längsrichtung des Traggestells (19) verlaufen und gleichgerichtet drehend angetrieben sind, wobei die Tragwalzen (48, 49) in Richtung zur Entnahmeseite der Bobinen (11a) geringfügig divergierend verlaufen.

15. Vorrichtung nach Anspruch 13, dadurch gekennzeichnet, daß die jeweils der Entnahmeseite zugekehrte, vordere Bobine (11a) im Bereich des Bobinen-Vorrats (18) durch rollende Organe seitlich abgestützt ist, insbesondere durch Stützrollen (52, 53).

## Claims

1. Packaging machine for producing packs, especially cigarette packs, from web-like packaging material which is drawn from a working reel on a working journal (13, 14), a new "full" reel being extracted from a reel stock by means of a transport journal (22), conveyed in axial alignment in front of the working journal (13, 14) and transferred to this as a result of axial shifting, characterised in that the transport journal (22) is arranged on a transport arm (21) which is mounted pivotably between the reel stock and the working journals and which each time conveys a "full" reel (11a) along an arc of a circle in front of one of several, especially two, working journals (13, 14).

2. Device according to Claim 1, characterised in that the transport arm (21) is mounted pivotably between a plurality of, especially two, working journals (13, 14) and each time conveys a reel (11a) along an arc of a circle alternatively in front of one of these working journals (13, 14).

3. Device according to Claim 1, characterised in that the transport journal (22) is axially shiftable, especially as a result of an axially shiftable arrangement of the transport arm (21).

4. Device according to Claim 1 and one or more of the further claims, characterised in that a pivot bearing (rotary rod 31) is arranged centrally between the working journals (13, 14), especially in the same horizontal plane as these.

5. Device according to Claim 1 and one or more of the further claims, characterised in that the transport journal (22) is shiftable transversely axially, especially in the longitudinal direction of the transport arm (21).

6. Device according to Claim 5, characterised in that the transport journal (22) is mounted shiftably on the transport arm (21) by means of a tilt-proof guide and is movable in the longitudinal direction of the transport arm (21) via a servo-motor (46) attached to the transport arm (21).

7. Device according to Claim 6, characterised in that a supporting body of the transport journal (22) is movable by means of supporting members, especially supporting rollers (43, 44), on fixed guides (guide rods 42) of the transport arm (21) by a mechanical gear, preferably by a spindle mechanism (45, 47).

8. Device according to Claim 1 and one or more of the further claims, characterised in that the transport arm (21) is mounted on an actuating holder (23) which is shiftable axis-parallel to the working journals (13, 14) by means of a mechanical drive.

9. Device according to Claim 8, characterised in that the actuating holder (23) is equipped with a rack (26) which extends axis-parallel relative to the working journals (13, 14) and which can be driven via a fixed feed motor with a pinion (27) in order to adjust the transport arm (21) transversely relative to its pivoting plane.

10. Device according to Claim 8, characterised in that mounted rotatably on the actuating holder (23) is an elongate rotary rod (31) which is intended for transmitting pivoting movements to the transport arm (21) and which can be driven rotationally via gear wheels (37, 35, 34) by means of a drive motor (36) and is adjustable in the longitudinal direction together with the transport arm (21).

11. Device according to Claim 10, characterised in that the rotary rod (31) is mounted in a non-rotatable, but axially shiftable manner in a rotatably mounted guide sleeve (33) fixed in place, the free end of which is designed as a gear wheel (34) for the drive by means of the drive motor (36).

12. Device according to Claim 1 and one or more of the further claims, characterised in that the reel stock (18) is arranged above the working journals (13, 14) or above a machine stand (15) for receiving these, specifically in a vertical mid-plane between the working journals (13, 14), and in the region of the reel stock (18) the reels (11, 11a) are arranged equiaxially next to one another in a position parallel to the relative position on the working journals (13, 14).

13. Device according to Claim 11, characterised in that, in the region of the reel stock (18), the reels (11, 11a) rest with their peripheral surfaces on a supporting frame (19), by means of which the reels (11, 11a) can be conveyed continuously in the direction of an extraction position facing the working journals (13, 14).

14. Device according to Claim 13, characterised in that the reels (11, 11a) rest with their peripheral surfaces on several, especially two, supporting rollers (48, 49) which extend in the longitudinal direction of the supporting frame (19) and which are driven equidirectionally and rotationally, the supporting rollers (48, 49) extending so as to diverge slightly in the direction of the extraction side of the reels (11, 11a).

15. Device according to Claim 13, characterised in that the particular front reel (11a) facing the extraction side is supported laterally in the region of the reel stock (18) by rolling members, especially by backup rollers (52, 53).

## Revendications

1. Machine d'emballage pour la fabrication d'emballages, en particuliers de paquets de cigarettes à partir d'un matériau d'emballage en forme de bande, dévidé depuis une bobine de travail montée sur un tourillon de travail (13,14), où une nouvelle bobine "pleine" est prélevée d'une réserve de bobines au moyen d'un tourillon de transport (22) et transférée en direction axiale, devant le tourillon de travail (13,14) et sur celui-ci, par un coulissement axial, caractérisé en ce que le tourillon de transport (22) est disposé sur une bras de transport (21), monté pivotant, entre la réserve de bobine et le tourillon de travail et chaque fois une bobine pleine (11a) se déplace lors de son transfert en suivant un arc de cercle, pour venir devant l'un parmi plusieurs, en particulier deux, tourillons de travail (13,14) .

2. Dispositif selon la revendication 1, caractérisé en ce que le bras de transport (21) est pivotant entre plusieurs, en particulier deux, tourillons de travail (13,14) et chaque fois une bobine (11a) se déplace, lors de son transfert, alternativement devant l'un de ces tourillons de travail (13,14).

3. Dispositif selon la revendication 1, caractérisé en ce que le tourillon de transport (22) est déplaçable axialement, en particulier au moyen d'un agencement déplaçable axialement du bras de transport (21).

4. Dispositif selon la revendication 1, ainsi que selon l'une ou plusieurs des autres revendications, caractérisé en ce qu'un palier pivotant (tige tournante 31) est disposé au milieu, entre les tourillons de travail (13,14), en particulier dans le même plan horizontal que ceux-ci.

5. Dispositif selon la revendication 1, caractérisé en ce que le tourillon de transport (22) est déplaçable suivant un axe transversal, en particulier dans la direction longitudinale du bras de transport (21).

6. Dispositif selon la revendication 5, caractérisé en ce que le tourillon de transport (22) est monté déplaçable, à l'aide d'un guidage anti-basculement, sur le bras de transport (21) et susceptible d'être entraîné dans la direction longitudinale du bras de transport (21), par l'intermédiaire d'un servomoteur (46) monté sur le bras de transport (21).

7. Dispositif selon la revendication 6, caractérisé en ce qu'un corps de support du tourillon de transport (22), avec des organes d'appui, en particulier des galets d'appui (43,44), est déplaçable sur des guidages fixes (tiges de guidage 42) du bras de transport (21), au moyen d'une transmission mécanique, de préférence au moyen d'une transmission à tige filetée (45,47).

8. Dispositif selon la revendication 1, caractérisé en ce que le bras de transport (21) est monté sur un bâti d'actionnement (23), déplaçable parallèlement aux tourillons de travail (13,14), au moyen d'un entraînement mécanique.

9. Dispositif selon la revendication 8, caractérisé en ce que le bâti d'entraînement (23) est pourvu d'une crémaillère (26), s'étendant avec un axe parallèle aux tourillons de travail (13,14) et susceptible d'être entraînée perpendiculairement à son plan de pivotement, par l'intermédiaire d'un moteur d'avance fixe, à l'aide d'un pignon (27) destiné au déplacement de réglage du bras de transport (21).

10. Dispositif selon la revendication 8, caractérisé en ce que sur le bâti d'actionnement (23), pour la transmission de mouvements de pivotements au bras de transport (21), est montée tournante une tige tournante allongé (31) susceptible d'être entraînée au moyen d'un moteur d'entraînement (36), par l'intermédiaire de roues dentées (37,35,34) et réglable en direction longitudinale à l'aide du bras de transport (21).

11. Dispositif selon la revendication 10, caractérisé en ce que la tige tournante (31) est montée bloquée en rotation, tout en étant cependant déplaçable axialement dans une douille de guidage (33) fixe, montée tournante, dont l'extrémité libre est réalisée sous forme de roue dentée (34) pour l'entraînement au moyen du moteur d'entraînement (36).

12. Dispositif selon la revendication 1, ainsi que selon l'une ou plusieurs des autres revendications, caractérisé en ce que la réserve de bobines (18) est disposée au-dessus des tourillons de travail (13,14), respectivement au-dessus d'une bâti machine (15), pour recevoir les bobines et notamment dans un plan médian vertical passant entre les tourillons de travail (13,14), les bobines (11,11a) étant disposées dans la zone de la réserve de bobines (18), en une position parallèle à la position relative sur les tourillons de travail (13,14), coaxialement les unes à côté des autres.

13. Dispositif selon la revendication 11, caractérisé en ce que les bobines (11,11a) sont disposées dans la zone de la réserve de bobines (18), avec leurs surfaces périphériques sur un bâti support (19) au moyen duquel les bobines (11,11a) sont en permanence susceptibles d'être transférées dans la direction d'une position de prélèvement tournée vers les tourillons de travail (13,14).

14. Dispositif selon la revendication 13, caractérisé en ce que les bobines (11,11a) reposent avec leurs surfaces périphériques sur plusieurs, en particulier deux, rouleaux supports (48,49), qui s'étendent dans la direction longitudinale du bâti support (19) et sont entraînées en rotation dans le même sens, les rouleaux supports (48,49) s'étendant dans des directions légèrement divergentes dans la direction du côté de prélèvement des bobines (11a).

15. Dispositif selon la revendication 13, caractérisé en ce que la bobine avant (11a) chaque fois tournée vers le côté de prélèvement, est soutenue dans la zone de la réserve de bobines (18) au moyen d'organes tournants, en particulier au moyen de galets d'appui (52,53).
